# EUROPÄISCHE PATENTSCHRIFT

(11) **EP 3 150 805 B1**
(45) Veröffentlichungstag und Bekanntmachung des Hinweises auf die Patenterteilung: **23.09.2020**
(21) Anmeldenummer: 16196372.3
(22) Anmeldetag: 25.11.2005
(51) Int. Cl.: F01D 17/16

(54) **SCHAUFEL EINES TURBOLADERS MIT VERSTELLBARER TURBINENGEOMETRIE SOWIE TURBOLADER**
VARIABLE GEOMETRY TURBOCHARGER GUIDE VANE AND TURBOCHARGER
AUBE DE GUIDAGE DE TURBOCOMPRESSEUR À GÉOMÉTRIE VARIABLE ET TURBOCOMPRESSEUR

(43) Veröffentlichungstag der Anmeldung: 05.04.2017
(62) Teilanmeldung aus: 05025829.2
(73) Patentinhaber: BorgWarner, Inc., Auburn Hills, MI 48326-2872 (US)
(72) Erfinder: Weber, Mathias Dr., 67281 Kirchheim/Weinstrasse (DE); Metz, Dietmar, 67149 Meckenheim (DE); Zuck, Jochen, 86157 Augsburg (DE)
(74) Vertreter: Peterreins Schley

(56) Entgegenhaltungen:
- WO-A-2005/064121
- WO-A1-2007/011355
- US-A- 5 299 909
- US-A1- 2005 220 616

## Beschreibung

Die Erfindung betrifft eine Schaufel eines Turboladers mit verstellbarer Turbinengeometrie nach Anspruch 1 sowie einen Turbolader nach Anspruch 7.

Ein derartiger Turbolader ist aus der US 6,709,232 B1 (entsprechend EP 1 534 933 A1) bekannt.

Aus der US 5,299,909 ist eine Radialturbine mit einer radialen Düsenanordnung bekannt, die eine Vielzahl an Schaufeln aufweist, wobei die Schaufeloberflächen sowie eine Schaufelmittelinie eine Krümmung aufweisen.

Die Vorteile und der Erfolg direkt einspritzender Dieselmotoren bezüglich Fahrbarkeit und geringem Verbrauch sind durch den Einsatz von Turboladern mit leitschaufelgeregelter Turbine wesentlich unterstützt worden. Hiermit kann der mögliche Betriebsbereich der Turbine bei gutem Wirkungsgrad im Vergleich zu bypassgeregelten Turbinen wesentlich vergrößert werden.

Bei Einsatz eines Turboladers mit variabler Turbinengeometrie (VTG) ist es bekannt, dass die Effizienz bei Verwendung von geraden Schaufeln (d.h., Schaufeln mit gerader Skelett- bzw. Profilmittellinie und einer symmetrischen Dickenverteilung) bei hohen Aufladegraden an ihre Grenzen stößt. Dies gilt insbesondere für den Anfahrbereich des Motors (geringe Motordrehzahl bei Volllast). Die Eigenschaften der geraden Schaufeln bezüglich deren Regelbarkeit können jedoch als gut bezeichnet werden.

Um die genannten thermodynamischen Defizite der geraden Schaufeln auszugleichen, schlägt die zuvor genannte US 6,709,232 B1 den Einsatz gebogener bzw. profilierter Schaufeln vor. Im geschlossenen Zustand dieser Schaufeln, d.h., wenn die Schaufeln sehr eng beieinanderstehen, kommt es bei der aus der gattungsgemäßen Druckschrift bekannten Anordnung zu Fehlanströmungen, die zu Verstellmomenten führen, die entweder in die Richtung des Öffnens der Schaufeln oder des Schließens der Schaufeln wirken. Weiterhin beeinflusst die Geschwindigkeitsverteilung und die daraus resultierende Verteilung des statischen Druckes im Kanal, der von zwei benachbarten Schaufeln gebildet wird, die Momentenbildung auf die Schaufeln. Ferner kann dieser Effekt zu einer Vergrößerung der Hysterese beim Regelungsvorgang führen, was bis zum Verlust der Verstellfähigkeit führen kann, falls die auftretenden Kräfte die Kräfte der Verstelleinrichtung überschreiten.

Es ist daher Aufgabe der vorliegenden Erfindung, eine Schaufel der im Oberbegriff des Anspruchs 1 und einen Turbolader der im Oberbegriff des Anspruches 7 angegebenen Art zu schaffen, der gute thermodynamische Eigenschaften seiner Schaufeln der verstellbaren Turbinengeometrie mit einer verbesserten Regelungseigenschaft ermöglicht.

Die Lösung dieser Aufgabe erfolgt durch die Merkmale des Anspruchs 1 bzw. des Anspruchs 7.

Durch den Einsatz eines Turboladers mit der erfindungsgemäßen Schaufelform kann neben einer Verbesserung der Thermodynamik durch Verringerung der Totaldruckverluste im Leitapparat das auftretende Schließmoment deutlich reduziert werden. Somit kann unter Beibehaltung der Drehachse der Schaufel das Regelungsverhalten verbessert werden.

Sollen Öffnungsmomente erzielt werden, muss eine Verschiebung der Drehachse zur Schaufelvorderkante hin erfolgen. Hierfür bietet die erfindungsgemäße Schaufelgeometrie den Vorteil, dass die Verschiebung der Drehachse im Vergleich zu den aus dem Stand der Technik bekannten Schaufeln nur um einen geringeren Betrag erfolgen muss. Somit ist ein geringerer radialer Bauraum im Vergleich zu bekannten Lösungen erforderlich.

Die Unteransprüche haben vorteilhafte Weiterbildungen der Erfindung zum Inhalt.

Die wellenförmige Profilmittellinie der erfindungsgemäßen Schaufel besteht aus zwei gegenläufigen Wellenbäuchen. Wird diese Profilmittellinienform in ein X-Y-Koordinatensystem mit horizontaler X-Achse und vertikaler Y-Achse eingetragen, ergeben sich im Anschluss an die Schaufelvorderkante zunächst negative Y-Werte, die nach dem Durchtritt durch die X-Achse in positive Y-Werte übergehen und bei denen die Profilmittellinie einen Wendepunkt aufweist.

Hinsichtlich der thermodynamischen Eigenschaften ergibt sich eine geänderte Ausrichtung der Schaufelvorderkante, was die Stoßverluste aufgrund einer flacheren Anströmung der Schaufelvorderkante verringert.

Ferner ergeben sich in den Kanälen zwischen den Schaufeln geringere Geschwindigkeiten, was geringere Strömungsverluste ergibt, wobei jedoch eine annähernd gleich bleibende Umlenkung in Umfangsrichtung aufrecht erhalten werden kann.

Ferner werden die auftretenden Momente in Richtung "Öffnen" geändert, was durch geringere Geschwindigkeiten im Kanal erreicht wird, wobei der statische Druck ansteigt und dadurch in Verbindung mit dem Drehpunkt ein Moment in Richtung "Öffnen" entsteht. Dies gilt für den vorderen Bereich der Schaufelunterseite und den hinteren Bereich der Schaufeloberseite Wird der hintere Bereich 13' der Schaufeloberseite geradlinig ausgeführt, ergibt sich eine Vergrößerung des wirksamen Kanalquerschnitts.

Dies ergibt wiederum geringere Verluste durch niedrige Geschwindigkeiten im Kanal bei gleich bleibender Umlenkung in Umfangsrichtung.

Auch bei dieser Ausführungsform ergibt sich eine Änderung der auftretenden Momente in Richtung "Öffnen" durch geringere Geschwindigkeiten im Kanal, was wiederum den statischen Druck ansteigen lässt, der in Verbindung mit dem Drehpunkt ein Moment in Richtung "Öffnen" entstehen lässt.

Weitere Einzelheiten, Vorteile und Merkmale der vorliegenden Erfindung ergeben sich aus nachfolgender Beschreibung von Ausführungsbeispielen anhand der Zeichnung. Es zeigt:
- Fig. 1: eine teilweise aufgebrochene perspektivische Darstellung eines erfindungsgemäßen Turboladers;
- Fig. 2: eine vereinfachte Darstellung einer ersten Ausführungsform einer erfindungsgemäßen Schaufel der verstellbaren Turbinengeometrie des Turboladers gemäß Fig. 1;
- Fig. 3: ein X-Y-Koordinatensystem, in dem der Verlauf der Profilmittellinie bzw. Skelettlinie der Schaufel gemäß Fig. 2 dargestellt ist;
- Fig. 4 und 5: weitere Ausführungsvarianten der Schaufel gemäß Fig. 2;

In Fig. 1 ist ein erfindungsgemäßer Turbolader 1 in Form eines VTG-Abgasturboladers dargestellt.

Der Turbolader 1 weist ein Turbinengehäuse 2 auf, das eine Abgaseintrittsöffnung 3 und eine Abgasaustrittsöffnung 4 umfasst.

Ferner ist im Turbinengehäuse 2 ein Turbinenrad 5 angeordnet, das auf einer Welle 6 befestigt ist.

Eine Mehrzahl von Schaufeln, von denen in Fig. 1 nur die Schaufel 7 zu sehen ist, ist im Turbinengehäuse 2 zwischen Abgaseintrittsöffnung 3 und dem Turbinenrad 5 angeordnet.

Natürlich weist der erfindungsgemäße Turbolader 1 auch alle anderen üblichen Bauteile eines Turboladers wie ein Verdichterrad, das auf der Welle 6 befestigt und in einem Verdichtergehäuse angeordnet ist, wie auch die gesamte Lagereinheit auf, die jedoch nachfolgend nicht beschrieben werden, da sie für die Erläuterung der Prinzipien vorliegender Erfindung nicht erforderlich sind.

In Fig. 2 ist eine erste Ausführungsform einer erfindungsgemäßen Schaufel 7 dargestellt.

Die Schaufel 7 weist eine Schaufelunterseite 8 auf, die im eingebauten Zustand die dem Turbinenrad 5 zugewandte Schaufelseite ist.

Ferner weist die Schaufel 7 eine Schaufeloberseite 9 auf, die zusammen mit der Schaufelunterseite 8 die Dicke der Schaufel 7 bestimmt.

Die Schaufelunterseite 8 und die Schaufeloberseite 9 laufen bei der in Fig. 2 dargestellten Lage der Schaufel 7 auf der rechten Seite in einer Schaufelvorderkante 10 und auf der linken Seite in einer Schaufelhinterkante 11 zusammen.

Die Schaufelunter- und -oberseite 8 bzw. 9 definieren eine zwischen ihnen liegende Profilmittellinie 12, die auch als Skelettlinie bezeichnet wird. Wie Fig. 2 verdeutlicht, weist bei der dargestellten Ausführungsform diese Profilmittellinie 12 zwei gegenläufig gekrümmte Bereiche 12A und 12B auf, deren Ausgestaltung eine wellenförmige Kontur der Profilmittellinie 12 ergeben, wobei die Bereiche 12A und 12B jeweils nach Art von Wellenbäuchen ausgebildet sind. Fig. 2 verdeutlicht ferner, dass die Profilmittellinie 12 einen Wendepunkt WP aufweist und ferner verdeutlicht Fig. 2 die Lage des Anströmwinkels y an der Schaufelvorderkante 10, die auch als Nase des Profils der Schaufel 7 bezeichnet wird. Der Anströmwinkel y ist der spitze Winkel der Tangente der Profilmittellinie 12 im Wendepunkt und der Tangente der Profilmittellinie 12B an der Schaufelvorderkante 10.

In Fig. 3 ist der Verlauf der Profilmittellinie 12 in einem X-Y-Koordinatensystem aufgetragen, wobei die X-Achse die Schaufellänge der Schaufel 7 darstellt.

Der Graph der Profilmittellinie 12 zeigt den an der Schaufelvorderkante 10 beginnenden Bereich 12B, der zwischen der Schaufelvorderkante 10 (X=0, Y=0) und dem Nulldurchgang (X≈0,27; Y=0) negative Y-Werte aufweist. Der Nulldurchgang liegt vorzugsweise in einem Bereich zwischen X=0,10 und X=0,40.

Der zweite Bereich 12A weist ab dem genannten Nulldurchgang stets positive Werte bis zur Schaufelhinterkante 11 (X=1, Y=0) auf. Der Wendepunkt WP liegt bei einem Wert von etwa X=0,4; Y=0,02).

Bei der in Fig. 3 gewählten Darstellung handelt es sich um einen Verlauf der Profilmittellinie bzw. Skelettlinie 12, gebildet als senkrechter Abstand relativ zur Sehne, die durch lineare Verbindung der Schaufelvorder- und der Schaufelhinterkante gebildet wird und die Länge der Schaufel repräsentiert.

Die Fig. 4 und 5 stellen zwei grundsätzlich denkbare Ausführungsvarianten der Schaufel 7 gemäß Fig. 2 dar. Bei der Ausführungsform gemäß Fig. 4 ist die Oberseite 9 im Bereich 13 anschließend an die Schaufelhinterkante 11 gekrümmt ausgebildet. Dieser Bereich ist in Fig. 5 mit dem Bezugszeichen 13' gekennzeichnet und ist abgeplattet, also nicht gekrümmt, sondern flach ausgebildet.

Zur Offenbarung der Merkmale vorliegender Erfindung wird zusätzlich zur schriftlichen Beschreibung explizit auf die zeichnerische Darstellung verwiesen.

### Bezugszeichenliste

- 1: Turbolader
- 2: Turbinengehäuse
- 3: Abgaseintrittsöffnung
- 4: Abgasaustrittsöffnung
- 5: Turbinenrad
- 6: Welle
- 7, 7': Schaufeln
- 8, 8': Schaufelunterseite (untere Leitflächen)
- 9, 9': Schaufeloberseite (obere Leitflächen)
- 10, 10': Schaufelvorderkante
- 11, 11': Schaufelhinterkante
- 12, 12': Profilmittellinie (Skelettlinie)
- 12A, 12B: Bauchige Bereiche der Profilmittellinie 12
- 13, 13': Hintere Bereiche der Profiloberseite 9 bzw. 9'
- WP: Wendepunkt
- y: Anströmwinkel

## Patentansprüche

1. Schaufel (7; 7') eines Turboladers (1) mit verstellbarer Turbinengeometrie, der ein Turbinengehäuse (2) mit einer Abgaseintrittsöffnung (3) und einer Abgasaustrittsöffnung (4) aufweist, in dem ein auf einer Welle (6) befestigtes Turbinenrad (5) angeordnet ist, wobei die Schaufel (7) folgendes umfasst:
• eine Schaufelunterseite (8; 8') und eine Schaufeloberseite (9; 9'), die die Schaufeldicke bestimmen,
• eine Schaufelvorderkante (10; 10') an einem ersten Schnittpunkt der Schaufelunterseite (8; 8') und der Schaufeloberseite (9; 9'),
• eine Schaufelhinterkante (11; 11') an einem zweiten Schnittpunkt der Schaufelunterseite (8; 8') und der Schaufeloberseite (9; 9'), und
• eine Profilmittellinie (12), die von der Schaufelunterseite (8; 8') und der Schaufeloberseite (9; 9') definiert ist und zwischen diesen von der Schaufelvorderkante (10; 10') zur Schaufelhinterkante (11; 1 1') verläuft,
• wobei der Verlauf der Profilmittellinie (12) wellenförmig mit zwei gegenläufigen Wellenbäuchen (12A, 12B) ist,
wobei die Profilmittellinie (12) einen Wendepunkt (WP) aufweist; und
• wobei ein Anströmwinkel y vorzugsweise in einem Bereich von 10° bis 30 ° liegt, wobei der Anströmwinkel y der spitze Winkel einer Tangente der Profilmittellinie (12) im Wendepunkt (WP) und einer Tangente der Profilmittellinie (12) an der Schaufelvorderkante (10; 10') ist;
**dadurch gekennzeichnet, dass**, wenn die Profilmittellinie (12) in einem X-Y-Koordinatensystem aufgetragen wird, dessen X-Achse die Schaufellänge der Schaufel (7; 7') darstellt und die Schaufelvorderkante (10; 10') und die Schaufelhinterkante (11; 11') bei Y=0 liegen, einer der Wellenbäuche der Profilmittellinie (12), ein an der Schaufelvorderkante (10, 10') beginnender Bereich (12B) ist, der zwischen der Schaufelvorderkante (10) und einem Nulldurchgang der Profilmittellinie (12) durch die X-Achse negative Y-Werte aufweist, und dass der zweite der Wellenbäuche der Profilmittellinie (12) ein Bereich (12A) ist, der ab dem Nulldurchgang der Profilmittellinie (12) durch die X-Achse bis zur Schaufelhinterkante (11) stets positive Y-Werte aufweist, wobei der Nulldurchgang in einem Bereich zwischen x=0,27 und x=0,40 liegt, wobei die Schaufelvorderkante (10; 10') bei x=0 liegt und die Schaufelhinterkante (11; 11') bei x=1 liegt.

2. Schaufel nach Anspruch 1, **dadurch gekennzeichnet, dass** die Schaufel (7) einen hinteren Bereich (13) der Schaufeloberseite (9) aufweist, der gekrümmt ist.

3. Schaufel nach Anspruch 1, **dadurch gekennzeichnet, dass** die Schaufel (7') einen hinteren Bereich (13') der Schaufeloberseite (9') aufweist, der flach ausgebildet ist.

4. Schaufel nach irgendeinem der vorangehenden Ansprüche, **dadurch gekennzeichnet, dass** die Schaufeloberseite (9; 9') sowohl konkave als auch konvexe Abschnitte aufweist.

5. Schaufel nach Anspruch 4, **dadurch gekennzeichnet, dass** die Schaufeloberseite (9; 9') in einem vorderen Bereich einen konkaven Abschnitt aufweist, der in Richtung der Schaufelhinterkante (11; 11') in einen konvexen Abschnitt übergeht.

6. Schaufel gemäß Anspruch 1, wobei der Wendepunkt (WP) bei ungefähr x=0,4 liegt.

7. Turbolader (1) mit einem Turbinengehäuse (2), das eine Abgaseintrittsöffnung (3) und eine Abgasaustrittsöffnung (4) aufweist; mit einem Turbinenrad (5), das auf einer Welle (6) befestigt und im Turbinengehäuse (2) angeordnet ist;
mit einer Mehrzahl von Schaufeln (7; 7'), die im Turbinengehäuse (2) zwischen der Abgaseintrittsöffnung (3) und dem Turbinenrad (5) angeordnet sind, **dadurch gekennzeichnet, dass** die Schaufeln (7; 7') gemäß irgendeinem der Ansprüche 1 bis 6 ausgestaltet sind.

## Claims

1. Vane (7; 7') of a turbocharger (1) with variable turbine geometry, which turbocharger has a turbine housing (2) with an exhaust-gas inlet opening (3) and with an exhaust-gas outlet opening (4), in which turbine housing there is arranged a turbine wheel (5) fastened on a shaft (6), wherein the vane (7) comprises the following:
• a vane bottom side (8; 8') and a vane top side (9; 9'), which define the vane thickness,
• a vane leading edge (10; 10') at a first intersection of the vane bottom side (8; 8') and the vane top side (9; 9'),
• a vane trailing edge (11; 11') at a second intersection of the vane bottom side (8; 8') and the vane top side (9; 9'), and
• a profile centreline (12) which is defined by the vane bottom side (8; 8') and the vane top side (9; 9') and which runs between these from the vane leading edge (10; 10') to the vane trailing edge (11; 11'),
• wherein the course of the profile centreline (12) is undulating with two opposing antinodes (12A, 12B), wherein the profile centreline (12) has an inflection point (WP); and
• wherein an angle of incidence γ preferably lies in a range from 10° to 30°, wherein the angle of incidence γ is the acute angle of a tangent to the profile centreline (12) at the inflection point (WP) and of a tangent to the profile centreline (12) at the vane leading edge (10; 10');
**characterized in that**, if the profile centreline (12; 12') is plotted on an X-Y coordinate system whose X-axis constitutes the vane length of the vane (7; 7') and the vane leading edge (10; 10') and the vane trailing edge (11; 11') are situated at Y=0, one of the antinodes of the profile centreline (12) is a region (12B) which begins at the vane leading edge (10, 10') and which has negative Y values between the vane leading edge (10) and a zero crossing of the profile centreline (12) through the X-axis, and **in that** the second of the antinodes of the profile centreline (12) is a region (12A) which always has positive Y values proceeding from the zero crossing of the profile centreline (12) through the X-axis to the vane trailing edge (11), wherein the zero crossing is situated in a region between x=0.27 and x=0.40, wherein the vane leading edge (10; 10') is situated at x=0 and the vane trailing edge (11; 11') is situated at x=1.

2. Vane according to Claim 1, **characterized in that** the vane (7) has a trailing region (13) of the vane top side (9), which trailing region (13) is curved.

3. Vane according to Claim 1, **characterized in that** the vane (7') has a trailing region (13') of the vane top side (9'), which trailing region (13') is of flat form.

4. Vane according to any one of the preceding claims, **characterized in that** the vane top side (9; 9') has both concave and convex portions.

5. Vane according to Claim 4, **characterized in that** the vane top side (9; 9') has, in a leading region, a concave portion which transitions, in the direction of the vane trailing edge (11; 11'), into a convex portion.

6. Vane according to Claim 1, wherein the inflection point (WP) is situated at approximately x=0.4.

7. Turbocharger (1) having a turbine housing (2) which has an exhaust-gas inlet opening (3) and an exhaust-gas outlet opening (4);
having a turbine wheel (5) which is fastened on a shaft (6) and which is arranged in the turbine housing (2);
having a plurality of vanes (7; 7') which are arranged in the turbine housing (2) between the exhaust-gas inlet opening (3) and the turbine wheel (5), **characterized in that** the vanes (7; 7') are designed according to any one of Claims 1 to 6.

## Revendications

1. Aube (7 ; 7') d'un turbocompresseur (1) à géométrie de turbine réglable, lequel comprend un carter de turbine (2) doté d'une ouverture d'entrée de gaz d'échappement (3) et d'une ouverture de sortie de gaz d'échappement (4), carter dans lequel est disposée une roue de turbine (5) fixée sur un arbre (6), l'aube (7) comprenant les éléments suivants :
- une face inférieure d'aube (8 ; 8') et une face supérieure d'aube (9 ; 9'), lesquelles déterminent l'épaisseur d'aube,
- un bord d'attaque d'aube (10 ; 10') en un premier point d'intersection de la face inférieure d'aube (8 ; 8') et de la face supérieure d'aube (9 ; 9'),
- un bord de fuite d'aube (11 ; 11') en un deuxième point d'intersection de la face inférieure d'aube (8 ; 8') et de la face supérieure d'aube (9 ; 9'), et
- une ligne médiane de profilé (12) qui est définie par la face inférieure d'aube (8 ; 8') et la face supérieure d'aube (9 ; 9') et s'étend entre celles-ci du bord d'attaque d'aube (10 ; 10') au bord de fuite d'aube (11 ; 11'),
- l'allure de la ligne médiane de profilé (12) étant ondulée avec deux ventres d'onde opposés (12A, 12B), la ligne médiane de profilé (12) comprenant un point d'inflexion (WP) ; et
- un angle d'attaque γ se situant de préférence dans une plage allant de 10° à 30°, l'angle d'attaque γ étant l'angle aigu d'une tangente de la ligne médiane de profilé (12) en le point d'inflexion (WP) et d'une tangente de la ligne médiane de profilé (12) au niveau du bord d'attaque d'aube (10 ; 10') ;
**caractérisée en ce que**, lorsque la ligne médiane de profilé (12) est tracée dans un système de coordonnées X-Y dont l'axe X représente la longueur de l'aube (7 ; 7') et le bord d'attaque d'aube (10 ; 10') et le bord de fuite d'aube (11 ; 11') se situent à Y=0, un des ventres d'onde de la ligne médiane de profilé (12) est une région (12B) partant du bord d'attaque d'aube (10, 10'), laquelle région présente des valeurs Y négatives le long de l'axe X entre le bord d'attaque d'aube (10) et un passage par zéro de la ligne médiane de profilé (12), et **en ce que** le deuxième des ventres d'onde de la ligne médiane de profilé (12) est une région (12A) qui présente, à partir du passage par zéro de la ligne médiane de profilé (12), le long de l'axe X jusqu'au bord de fuite d'aube (11), toujours des valeurs Y positives, le passage par zéro se situant dans une plage comprise entre x=0,27 et x=0,40, le bord d'attaque d'aube (10 ; 10') se situant à x=0 et le bord de fuite d'aube (11 ; 11') se situant à x=1.

2. Aube selon la revendication 1, **caractérisée en ce que** l'aube (7) comprend une région arrière (13) de la face supérieure d'aube (9), laquelle région arrière est incurvée.

3. Aube selon la revendication 1, **caractérisée en ce que** l'aube (7') comprend une région arrière (13') de la face supérieure d'aube (9'), laquelle région arrière est réalisée de manière plate.

4. Aube selon l'une quelconque des revendications précédentes, **caractérisée en ce que** la face supérieure d'aube (9 ; 9') comprend aussi bien des sections concaves que convexes.

5. Aube selon la revendication 4, **caractérisée en ce que** la face supérieure d'aube (9 ; 9') comprend une section concave dans une zone d'attaque, qui se transforme en une zone convexe dans la direction du bord de fuite d'aube (11 ; 11').

6. Aube selon la revendication 1, **caractérisée en ce que** le point d'inflexion (WP) se situe approximativement à x=0,4.

7. Turbocompresseur (1) comprenant un carter de turbine (2) qui comprend une ouverture d'entrée de gaz d'échappement (3) et une ouverture de sortie de gaz d'échappement (4) ;
une roue de turbine (5) qui est fixée sur un arbre (6) et disposée dans le carter de turbine (2) ; une pluralité d'aubes (7 ; 7') qui sont disposées dans le carter de turbine (2) entre l'ouverture d'entrée de gaz d'échappement (3) et la roue de turbine (5), **caractérisé en ce que** les aubes (7 ; 7') sont configurées selon l'une quelconque des revendications 1 à 6.
